# FASCICULE DE BREVET EUROPEEN

(11) **EP 1 251 094 B1**
(45) Date de publication et mention de la délivrance du brevet: **29.09.2004**
(21) Numéro de dépôt: 02356054.3
(22) Date de dépôt: 22.03.2002
(51) Int. Cl.: B65H 35/00, B65H 35/06, B65H 35/10, B65H 20/08, B65C 9/18, B65C 1/02

(54) **Dipositif de deplacement d'une bande adhesive**
Bewegungsvorrichtung für ein Klebeband
Device for the displacement of an adhesive tape

(30) Priorité: 20.04.2001 FR 0105833
(43) Date de publication de la demande: 23.10.2002
(73) Titulaire: Cefma, 69740 Genas (FR)
(72) Inventeur: Petitjean, M. Cyriaque, 38790 Charantonnay (FR)
(74) Mandataire: Maureau, Philippe

(56) Documents cités:
- EP-A- 0 577 241
- EP-A- 0 921 073
- DE-B- 1 116 145

## Description

L'invention est relative à un dispositif de déplacement d'une bande adhésive, par exemple pour un appareil de distribution de tronçons adhésifs sur des conditionnements.

Dans la présente description, l'expression « tronçon de bande adhésive» désigne une étiquette adhésive, une bande adhésive réunissant plusieurs composants d'un lot ou une bande d'information s'étendant sur le côté ou sur le dessus d'un lot ou d'un article.

Avant de distribuer un tronçon de bande adhésive, il faut d'abord dévider une bobine de bande adhésive et l'acheminer à un poste de découpage ou de prédécoupage. En général, en raison du caractère adhésif de l'une des faces de la bande, l'acheminement est assuré par contact de rouleaux contre le dos non adhésif de la bande mise en tension. Quels que soient les moyens mis en oeuvre pour dévider la bobine et déplacer la bande, il arrive fréquemment des incidents de distribution en raison du caractère adhésif de la bande ou des tronçons.

Le document EP-A-921 073 au nom de la déposante est relatif à un dispositif comprenant des moyens de dévidage d'une bobine de bande adhésive, des moyens réalisant une prédécoupe transversale dans la bande, un rouleau ou une brosse de plaquage de la bande sur l'une des faces longitudinales de chaque conditionnement en défilement, et des moyens provoquant la rupture de la ligne de prédécoupe par une différence de vitesse instantanée, respectivement de la bande et du tronçon de bande.

Plus précisément, dans ce dispositif, la rupture de la ligne de prédécoupe est assurée par l'accélération du lot sur lequel la bande adhésive est appliquée par rapport au convoyeur amont acheminant une file de conditionnement au poste de distribution, cette accélération étant obtenue par les moyens d'entraînement aval qui entraînent le lot de conditionnement à une vitesse linéaire supérieure à celle de déplacement du convoyeur amont. En pratique, il se révèle que le différentiel de vitesse entre les convoyeurs amont et aval nécessite des réglages fins et réguliers, à défaut de quoi la rupture du tronçon ne s'effectue pas dans de parfaite condition.

La présente invention a pour objet de fournir un dispositif de déplacement d'une bande adhésive, utilisable entre autres pour la distribution de tronçons de bande sur des conditionnements ou articles en défilement qui remédie aux inconvénients des dispositifs actuels et, en particulier, élimine les arrêts de distribution consécutifs à des blocages par calage de la bande ou des tronçons.

On connaît par le document EP-A-577 241, un dispositif de déplacement de tronçons d'étiquettes découpés dans une bande adhésive en bobine, dispositif comprenant des courroies de section circulaire, superposées, décrivant chacune une trajectoire sans fin et disposées dans un caisson relié au vide et leurs brins décrivent une trajectoire rectiligne dans l'ouverture du caisson, et reçoivent sur leur face extérieure les étiquettes, celles-ci étant plaquées sur les brins par leur face adhésive mais maintenues par l'aspiration du caisson. En fin de parcours, chaque étiquette est séparée des brins par des rouleaux de pelage qui, malgré leur faible surface de contact avec chaque étiquette, sont sources d'incident, par collage et accumulation sur eux des étiquettes.

Le document DAS 1 116 145 est relatif à un dispositif de distribution de stanioles préencollées dans la trajectoire du col de bouteille en déplacement. Après encollage et découpage, la staniole est transférée sur deux courroies espacées reliées aux mêmes moyens moteur, et plus précisément est plaquée, par ses bords longitudinaux, sur la face externe des brins verticaux espacés de deux courroies décrivant des trajectoires sans fin de part et d'autre de la trajectoire de passage des cols.

Comme dans le dispositif précédent, les chants des deux courroies sont dans des plans différentes, parallèles entre eux, mais perpendiculaires à la bande.

Les courroies se déplacent pas à pas de manière à amener la première staniole dans la trajectoire d'un col qui la prélève au passage, avant que des brosses rabattent les côtés de cette staniole contre le col de la bouteille. Malgré le prélèvement par le col qui passe entre les deux courroies, ce dispositif n'est pas à l'abri des incidents de distribution.

La présente invention met en oeuvre ces moyens d'entraînement en les organisant différemment.

A cet effet, dans le dispositif de déplacement d'une bande adhésive selon l'invention, les deux moyens d'entraînement sont disposés de manière que le brin actif qui, dans chacun d'eux, coopère avec la face adhésive de la bande, soit rectiligne, parallèle, espacé du brin actif juxtaposé de l'autre moyen d'entraînement, et possède un chant disposé sensiblement dans le même plan que celui du brin actif du moyen d'entraînement juxtaposé, ce plan étant parallèle et confondu avec celui de la bande, ces deux brins actifs en vis-à-vis étant espacés l'un de l'autre par une distance inférieure à la largeur de la bande adhésive afin que leurs chants coopèrent avec les bords longitudinaux de ladite bande.

Avec ce dispositif, la bande adhésive est déplacée uniquement par son collage temporaire sur les brins des deux moyens d'entraînement. De ce fait, la face adhésive est protégée durant son déplacement et ne risque pas de se coller sur une surface du dispositif, en générant des incidents de distribution. La disposition des moyens d'entraînement avec les courroies sensiblement dans le même plan et de part et d'autre de la bande en défilement permet aux brins de se séparer de la face adhésive en générant deux efforts opposés qui, perpendiculaires aux bords longitudinaux de la bande, s'annulent et n'influencent pas la trajectoire de sortie de la bande.

Dans une forme d'exécution et pour la distribution de tronçons adhésifs prédécoupés, les moyens d'entraînement sans fin sont disposés de manière que la trajectoire de déplacement de la bande amène l'extrémité libre d'un tronçon extrême dans la trajectoire de conditionnements en déplacement sur un convoyeur, en amont d'un rouleau ou d'une brosse de plaquage, et le moteur électrique, commun aux moyens d'entraînement, est contrôlé par un moyen de commande déclenchant son alimentation au passage de chaque conditionnement et arrêtant son alimentation quand une longueur de tronçon est dévidée et est au moins partiellement plaquée contre le conditionnement, pour provoquer, par arrêt du dévidage, la déchirure d'une ligne de prédécoupage formée entre la bande et son tronçon extrême.

En position d'attente, l'extrémité libre du tronçon extrême prédécoupé dans la bande est en saillie des moyens d'entraînement et est disposée dans la trajectoire de déplacement du conditionnement devant recevoir ce tronçon et en amont de la brosse ou du rouleau de plaquage. Dans ces conditions, lorsque le conditionnement en déplacement rencontre l'extrémité du tronçon, la face adhésive de celui-ci se colle sur le conditionnement, tandis que, simultanément les moyens d'entraînement du dispositif de distribution sont alimentés pour débiter une longueur de bande correspondant à la longueur d'un tronçon. Dès que cette longueur de bande est débitée, les moyens d'entraînement sont arrêtés afin que l'effort de déplacement communiqué par le conditionnement au tronçon de bande collé sur lui provoque la rupture de la ligne de prédécoupage entre le tronçon et la bande adhésive. Par le mouvement du convoyeur, le tronçon est plaqué par la brosse ou le rouleau sur la face correspondante du conditionnement, tandis que l'extrémité du tronçon suivant fait saillie dans la trajectoire de déplacement des conditionnements. Ce dispositif fonctionne au coup par coup, quel que soit l'intervalle entre deux conditionnements successifs.

Avantageusement, les moyens de prédécoupage du tronçon dans la bande sont constitués, d'une part, par une lame disposée transversalement entre les deux brins actifs des moyens de dévidage, cette lame étant reliée à des moyens aptes à la déplacer alternativement dans un sens en direction de la bande, puis dans l'autre sens, sous le contrôle de moyens de commande réagissant à l'arrêt du dévidage, et, d'autre part, par une enclume fixe contre laquelle glisse le dos non adhésif de la bande.

Cet aménagement simple permet de réaliser la prédécoupe à l'arrêt de défilement et dans d'excellentes conditions, sans augmenter l'encombrement général du dispositif.

D'autres caractéristiques et avantages ressortiront de la description qui suit en référence au dessin schématique annexé représentant, à titre d'exemple, une forme d'exécution du dispositif selon l'invention dans le cas de son application à une installation de distribution de tronçons prédécoupés.
Figure 1 est une vue en perspective d'une forme d'exécution du dispositif selon l'invention, lorsqu'il est en position d'attente,
Figure 2 est une vue en plan par-dessus d'une installation équipée de ce dispositif, lors du dévidage d'un tronçon de bande,
Figure 3 est une vue de côté en coupe transversale suivant III-III de figure 2 montrant, à échelle agrandie, une forme d'exécution des moyens de réalisation de la prédécoupe,
Figure 4 est une vue partielle de face en élévation de la bande montrant, à échelle agrandie, la prédécoupe réalisée dans la bande par les moyens de figure 3.

Aux figures 1 et 2, la référence numérique 2 désigne le plan de déplacement d'un convoyeur à rouleaux sur lequel des conditionnements 3 sont déplacés par des moyens d'entraînement, et par exemple, par les brins espacés 4a, 5a de courroies d'entraînement 4 et 5 circulant entre une poulie motrice 6 et une poulie de renvoi 7 et se déplaçant dans le sens de la flèche 8 à la figure 2. 9 désigne une bobine de bande adhésive 10 dont la face 10a porte l'adhésif.

Dans la forme d'exécution représentée, les moyens de déplacement de la bande adhésive assurent le dévidage de la bobine 9 et comprennent deux moyens d'entraînement espacés A et B composés chacun d'une courroie 12, 13 circulant entre une roue de renvoi motrice 14, 15 et une roue de renvoi libre 16, 17, en décrivant des trajectoires dans le plan vertical, parallèlement à la bande devant être déplacée. Les deux brins 12a, 13a, qui sont en vis à vis, sont rectilignes, parallèles et espacés par une distance inférieure à la largeur de la bande 10, et sont disposés de manière que leur chant 12b, 13b, faisant vis-à-vis à la bande, soit dans le même plan que celui de l'autre courroie, ce plan étant parallèle à la bande, afin que, par plaquage au moyen d'un rouleau 18 d'axe vertical, les bords longitudinaux adhésifs de la bande 10 se collent temporairement contre ces chants longitudinaux12b, 13b.

Les roues motrices 14 et 15 sont reliées par un mécanisme à engrenages 19 à un moteur électrique commun 20 qui est apte à communiquer, aux courroies 12 et 13, un mouvement de déplacement, dans le sens des flèches 21 et à une vitesse égale à la vitesse de déplacement des conditionnements 3. Ce moteur, de type pas à pas ou brushless, est commandé par un boîtier de commande 22 qui réagit aux sollicitations d'un capteur 23, visible figure 2, détectant le passage de chaque conditionnement 3 et auquel il est relié par un circuit 24.

Le dispositif comprend des moyens réalisant une prédécoupe dans la bande 10 dévidée, moyens qui, dans la forme d'exécution représentée et comme montré plus en détails à la figure 3, sont composés d'une lame dentée 26 et d'une enclume 27, disposées de part et d'autre de la trajectoire de déplacement de la bande 10. La lame 26 est disposée entre les deux brins 12a, 13a des moyens d'entraînement A, B et est portée par un support 28, lui-même relié à des moyens 29, aptes à déplacer alternativement la lame entre une position de repos, montrée à la figure 3, et une position de travail dans laquelle elle vient en contact de la bande 10, alors en appui sur l'enclume 27. Dans cette position, la lame réalise une ligne de prédécoupage transversale 30 s'étendant sur la plus grande partie de la largeur de la bande adhésive 10, à l'exception des zones extrêmes Z, montrées à la figure 4, correspondant aux bords longitudinaux de la bande adhérant contre les chants 12b, 13b des courroies 12 et 13. Les moyens moteurs 29 peuvent être constitués par un vérin pneumatique, par un vérin électrique ou par un électro-aimant. L'ensemble, composé de la lame 26 avec son support 28 et ses moyens moteurs 29, mais aussi avec l'enclume 27, est porté par un support non représenté, pouvant être déplacé longitudinalement par rapport au châssis portant l'ensemble du dispositif de distribution, de manière à pouvoir régler la position de la ligne de prédécoupage 30 par rapport à l'extrémité libre 32 du tronçon prédécoupé 33.

La lame 26 peut aussi posséder un tranchant rectiligne réalisant une découpe franche mais constituant un prédécoupage en raison des zones Z non découpées.

Les figures 1 et 2 montrent que le châssis 31, portant les deux moyens d'entraînement A et B, le rouleau 18 et les moyens de prédécoupage 26 à 29, est disposé latéralement à la trajectoire de déplacement des conditionnements 3 représentée par la flèche 8 à la figure 2 et en formant, par rapport à cette trajectoire, un angle a qui, dans la forme d'exécution représentée, est aigu, mais peut également être droit, si l'environnement le permet.

Le boîtier de commande 22, régissant l'alimentation du moteur électrique pas à pas 20, est conçu pour arrêter l'alimentation de ce moteur lorsque l'extrémité libre 32 du tronçon 33 débordant des extrémités aval des moyens d'entraînement A et B vient dans la trajectoire de déplacement des conditionnements 3, c'est-à-dire occupe la position montrée à la figure 1.

Dans ces conditions, lorsqu'un conditionnement en déplacement par les moyens de convoyage 4, 5 rencontre l'extrémité libre 32 du tronçon 33, la face adhésive de ce tronçon se, colle sur l'extrémité du conditionnement, et en l'occurrence contre sa face longitudinale latérale, et cela d'autant plus facilement que ladite extrémité 32 est disposée juste en amont d'un rouleau ou d'une brosse 35 de plaquage du tronçon contre la face du conditionnement. Simultanément, le capteur 23 détecte le passage du conditionnement et provoque l'alimentation du moteur 20 et la mise en mouvement des courroies 12 et 13 sur une longueur correspondante à la longueur du tronçon. Le tronçon, toujours lié à la bande 10, est donc appliqué par le rouleau 35 contre la face du conditionnement.

Dès que le moteur 20 s'arrête, l'effort d'entraînement communiqué au conditionnement 3 et au tronçon 32 provoque la déchirure de la ligne de prédécoupage 30, de sorte que le tronçon débité part avec le conditionnement, tandis que l'extrémité 32 du tronçon suivant est disposée en position d'attente et, en saillie, dans la trajectoire du conditionnement suivant. L'arrêt de la bande déclenche le fonctionnement des moyens réalisant la prédécoupe 30.

Il ressort de ce qui précède que le dispositif fonctionne automatiquement au passage de chaque conditionnement, indépendamment de l'intervalle entre deux conditionnements.

Par rapport aux dispositifs de distribution actuels, il a un fonctionnement sûr, car le mouvement des brins 12a et 13a, en fin de parcours rectiligne, s'effectue par un dégagement vers l'extérieur, à partir des bords longitudinaux du tronçon, et en sens inverse, sans communiquer au tronçon 33 un quelconque effort tendant à le dévier de la trajectoire qui lui est imposée. De plus, les brins protégent la face adhésive et empêchent que, à l'arrêt ou lors de son déplacement, elle se colle sur une surface du dispositif en générant un incident de distribution.

La longueur des brins 12a, 13a des deux courroies 12 et 13 est déterminée de manière que, par réglage de la position des moyens de réalisation de la prédécoupe 30, le même dispositif de distribution puisse être utilisé pour distribuer des tronçons de longueurs différentes.

Dans une variante de réalisation, les courroies 12 et 13 sont remplacées par des chaînes sans fin contre les faces latérales desquelles la bande adhésive est plaquée.

S'il est indispensable que les brins 12a, 13a décrivent des trajectoires rectilignes parallèles, les brins de retour peuvent, en fonction de l'encombrement, décrire des trajectoires diverses en passant sur plus d'une poulie de renvoi 16 ou 17.

L'ensemble du dispositif, qui a été décrit dans le cas de son application à la distribution de tronçons de bande adhésive sur le côté d'un conditionnement, peut aussi poser des tronçons adhésifs sur le dessus d'un conditionnement ou d'un lot de conditionnements, en modifiant sa position par rapport à la trajectoire des conditionnements.

Dans une variante non représentée, les moyens réalisant la prédécoupe 30 sont disposés hors des moyens d'entraînement A et B, en amont ou en aval de ces moyens.

Ce dispositif de déplacement de la bande adhésive peut aussi être mis en oeuvre avec des moyens découpant le tronçon en aval des moyens d'entraînement A et B. Dans ce cas, le dispositif est similaire à celui représentée aux figures 1 et 2, à l'exception des moyens de sectionnement qui peuvent être du même type que ceux représentés figure 3, avec une lame rectiligne de longueur au moins égale à la largeur de la bande et déplacée lors de l'arrêt de la bande, ou être rotatifs et fonctionner avant l'arrêt de défilement de la bande.

Bien que le dispositif de déplacement d'une bande adhésive ait été décrit dans son application à un appareil de distribution de tronçons adhésifs, son application n'est pas limitée à cela, puisqu'il peut être utilisé pour distribuer une bande adhésive entre deux postes réalisant diverses opérations sur la bande, telles que pose d'étiquettes, impression, décoration.

De même, le dispositif à été décrit dans le cas d'une application fonctionnant avec avancement pas à pas et arrêt de la bande adhésive, mais il peut aussi être appliqué sur une installation fonctionnant en continu et distribuant en permanence de la bande adhésive ou des tronçons de bande sectionnés au défilement, par exemple par un couteau rotatif.

## Revendications

1. Dispositif de déplacement d'une bande adhésive comprenant un support pour une bobine (9) de bande adhésive (10) et deux moyens d'entraînement espacés (A et B), à courroie ou chaîne, entraînés par des moyens moteurs communs (20) et décrivant une trajectoire sans fin en passant sur une roue de renvoi motrice (14 ou 15) et au moins une roue de renvoi libre (16 ou 17), trajectoire au cours de laquelle la face adhésive (10a) de la bande (10) est plaquée contre les brins (12a ou 13a) de ces moyens d'entraînement, **caractérisé en ce que** ces deux moyens d'entraînement (A et B) sont disposés de manière que le brin actif (12a, 13a) qui, dans chacun d'eux, coopère avec la face adhésive (10a) de la bande (10), soit rectiligne, parallèle, espacé du brin actif juxtaposé et possède un chant (12b, 13b) disposé sensiblement dans le même plan que celui du brin juxtaposé, ce plan étant parallèle et confondu avec celui de la bande, ces deux brins actifs (12a, 13a) en vis-à-vis étant espacés l'un de l'autre par une distance inférieure à la largeur de la bande adhésive (10) afin que leurs chants (12b, 13b) coopèrent avec les bords longitudinaux de ladite bande.

2. Dispositif de déplacement selon la revendication 1, **caractérisé en ce que**, pour la distribution de tronçons adhésifs prédécoupés, les moyens d'entraînement sans fin (A et B) sont disposés de manière que la trajectoire de déplacement de la bande (10) amène l'extrémité libre (33) d'un tronçon extrême (32) dans la trajectoire de conditionnements (3) en déplacement sur un convoyeur, en amont d'un rouleau ou d'une brosse de plaquage (35), et le moteur électrique (20,) commun aux moyens d'entraînement (A et B), est contrôlé par un moyen de commande (22) déclenchant son alimentation au passage de chaque conditionnement et arrêtant son alimentation quand une longueur de tronçon (32) est dévidée et est au moins partiellement plaquée contre le conditionnement (3), pour provoquer, par arrêt du dévidage, la déchirure d'une ligne de prédécoupage (30) formée entre la bande et son tronçon extrême.

3. Dispositif de déplacement selon la revendication 2, **caractérisé en ce que** les moyens de prédécoupage du tronçon (32) dans la bande (10) sont constitués, d'une part, par une lame (26) disposée transversalement entre les deux brins actifs (12a, 13a) des moyens de dévidage (A et B), cette lame étant reliée à des moyens (29) aptes à la déplacer alternativement, dans un sens, en direction de la face adhésive (10a) de la bande (10), puis dans l'autre sens, sous le contrôle de moyens de commande réagissant à l'arrêt du dévidage, et, d'autre part, par une enclume fixe (27) contre laquelle glisse le dos non adhésif de la bande.

4. Dispositif de déplacement selon la revendication 3, **caractérisé en ce que** la lame (26) des moyens de prédécoupage (26 à 29) est disposée transversalement entre les deux brins actifs (12a, 13a) des moyens d'entraînement (A et B) de la bande adhésive (10).

5. Dispositif de déplacement selon la revendication 3, **caractérisé en ce que** l'ensemble des moyens de prédécoupage (26 à 29) est disposé en amont ou en aval des moyens d'entraînement (A et B) de la bande adhésive.

6. Dispositif de déplacement selon la revendication 2, **caractérisé en ce que**, pour la distribution de tronçons adhésifs découpés in situ, les moyens d'entraînement sans fin (A et B) sont disposés de manière que la trajectoire de déplacement de la bande (10) amène l'extrémité libre de celle-ci dans la trajectoire de déplacement des conditionnements (3), en amont du rouleau ou de la brosse de plaquage (35), tandis que le moteur électrique (20) commun aux moyens d'entraînement (A et B) est contrôlé par un moyen de commande (22) déclenchant son alimentation au passage d'un conditionnement et arrêtant son alimentation quand une longueur de tronçon est dévidée, et que les moyens sectionnant le tronçon dans la bande adhésive sont disposés en aval des moyens d'entraînement (A et B).

## Claims

1. Device for displacing an adhesive tape comprising a support for a spool (9) of adhesive tape (10) and two spaced, belt or chain, drive means (A and B), driven by common driving means (20) and describing an endless path while passing over a driving return wheel (14 or 15) and at least one idler return wheel (16 or 17), in the course of which path the adhesive face (10a) of the tape (10) is pressed against the portions (12a or 13a) of these drive means, **characterised in that** these two drive means (A and B) are disposed in such a way that the active portion (12a, 13a) which, in each of them, cooperates with the adhesive face (10a) of the tape (10), is straight, parallel, spaced from the juxtaposed active portion and has an edge (12b, 13b) disposed substantially in the same plane as that of the juxtaposed portion, this plane being parallel and merged with that of the tape, these two facing active portions (12a, 13a) being spaced from each other by a distance less than the width of the adhesive tape (10) such that their edges (12b, 13b) cooperate with the longitudinal borders of the said tape.

2. Displacement device according to Claim 1, **characterised in that**, for the dispensing of precut adhesive strips, the endless drive means (A and B) are disposed in such a way that the displacement path of the tape (10) brings the free end (33) of an end strip (32) into the path of packages (3) moving on a conveyor, upstream of a pressing roller or brush (35), and the electric motor (20), common to the drive means (A and B), is controlled by a control means (22) triggering its powering when each package passes and stopping its powering when a length of strip (32) is unwound and is at least partially pressed against the package (3), in order to cause, by stopping the unwinding, tearing along a precut line (30) formed between the tape and its end strip.

3. Displacement device according to Claim 2, **characterised in that** the means of precutting the strip (32) from the tape (10) consist, on the one hand, of a blade (26) disposed transversely between the two active portions (12a, 13a) of the unwinding means (A and B), this blade being connected to means (29) capable of displacing it alternately in one direction towards the adhesive face (10a) of the tape (10) and then in the other direction, under the control of control means reacting to the stoppage of the unwinding and, on the other hand, of a fixed anvil (27) against which the non-adhesive back of the tape slides.

4. Displacement device according to Claim 3, **characterised in that** the blade (26) of the precutting means (26 to 29) is disposed transversely between the two active portions (12a, 13a) of the drive means (A and B) of the adhesive tape (10).

5. Displacement device according to Claim 3, **characterised in that** the whole of the precutting means (26 to 29) is disposed upstream or downstream of the drive means (A and B) of the adhesive tape.

6. Displacement device according to Claim 2, **characterised in that**, for the dispensing of adhesive strips cut in situ, the endless drive means (A and B) are disposed in such a way that the displacement path of the tape (10) brings the free end of the latter into the displacement path of the packages (3) upstream of the pressing roller or brush (35), while the electric motor (20), common to the drive means (A and B), is controlled by a control means (22) triggering its powering when a package passes and stopping its powering when a length of strip is unwound and **in that** the means of cutting off the strip from the adhesive tape are disposed downstream of the drive means (A and B).

## Patentansprüche

1. Bewegungsvorrichtung für ein Klebeband, umfassend eine Stütze für eine Spule (9) für ein Klebeband (10) und zwei in Abstand zueinander angeordnete, durch übliche Motormittel (20) angetriebene Mitnahmemittel (A und B) mit Riemen oder Kette, welche eine Endlosbahn beschreiben und dabei über ein motorgetriebenes Rad (14 oder 15) und wenigstens ein freilaufendes Rad (16 oder 17) laufen, wobei die Klebefläche (10a) des Bands (10) auf der Bahn gegen die Abschnitte (12a oder 13a) dieser Mitnahmemittel gedrückt wird, **dadurch gekennzeichnet, dass** diese beiden Mitnahmemittel (A und B) derart angeordnet sind, dass der aktive Abschnitt (12a, 13a), welcher bei jedem von ihnen mit der Klebefläche (10a) des Bands (10) zusammenarbeitet, geradlinig, parallel und in Abstand zu dem daneben liegenden aktiven Element angeordnet ist und eine Kante (12b, 13b) umfasst, welche im Wesentlichen in derselben Ebene angeordnet ist wie diejenige des daneben liegenden Elements, wobei diese Ebene parallel zu und ineinander übergehend mit derjenigen des Bands ist, wobei diese beiden gegenüberliegenden aktiven Abschnitte (12a, 13a) zueinander in einer Entfernung angeordnet sind, welche geringer ist als die Breite des Klebebands (10), damit ihre Kanten (12b, 13b) mit den in Längsrichtung verlaufenden Rändern des Bands zusammenarbeiten.

2. Bewegungsvorrichtung nach Anspruch 1, **dadurch gekennzeichnet, dass** die endlosen Mitnahmemittel (A und B) für die Verteilung der vorgeschnittenen Klebeabschnitte derart angeordnet sind, dass die Bewegungsbahn des Bands (10) das freie Ende (33) eines Endabschnitts (32) in die Bahn der Verpackungen (3) bei der Bewegung auf einer Fördervorrichtung, von einer Rolle oder einer Plattierungsbürste (35) stromaufwärts bringt, und dass der elektrische Motor (20), welcher den Mitnahmemitteln (A und B) gemein ist, von einem Steuerungsmittel (22) gesteuert ist, welches seine Versorgung beim Vorbeilaufen jeder Verpackung in Gang setzt und seine Versorgung beendet, wenn eine Abschnittslänge (32) abgespult ist und wenigstens teilweise gegen die Verpackung (3) gedrückt wird, um durch Anhalten des Abspulens das Zerreißen einer zwischen dem Band und seinem Endabschnitt gebildeten Vorschneidelinie (30) zu bewirken.

3. Bewegungsvorrichtung nach Anspruch 2, **dadurch gekennzeichnet, dass** die Vorschneidemittel des Abschnitts (32) am Band (10) einerseits durch eine Klinge (26) gebildet sind, welche transversal zwischen zwei aktiven Abschnitten (12a, 13a) der Abspulmittel (A und B) angeordnet ist, wobei diese Klinge mit Mitteln (29) verbunden ist, welche in der Lage sind, diese alternativ unter der Kontrolle der beim Anhalten des Abspulens reagierenden Steuerungsmittel in Richtung der Klebeseite (10a) des Bands (10) und dann in der anderen Richtung zu bewegen, und andererseits durch einen festen Amboss (27), an dem der nicht klebende Rücken des Bands gleitet.

4. Bewegungsvorrichtung nach Anspruch 3, **dadurch gekennzeichnet, dass** die Klinge (26) der Vorschneidemittel (26 bis 29) transversal zwischen den zwei aktiven Abschnitten (12a, 13a) der Mitnahmemittel (A und B) des Klebebands (10) angeordnet ist.

5. Bewegungsvorrichtung nach Anspruch 3, **dadurch gekennzeichnet, dass** die Gesamtheit der Vorschneidemittel (26 bis 29) stromaufwärts oder stromabwärts der Mitnahmemittel (A und B) des Klebebands angeordnet ist.

6. Bewegungsvorrichtung nach Anspruch 2, **dadurch gekennzeichnet, dass** die endlosen Mitnahmemittel (A und B) für die Verteilung der in situ geschnittenen Klebeabschnitte derart angeordnet sind, dass die Bewegungsbahn des Bands (10) dessen freies Ende in die Bewegungsbahn der Verpackungen (3) stromaufwärts der Rolle oder der Plattierungsbürste (35) bringt, während der den Mitnahmemitteln (A und B) gemeinsame elektrische Motor (20) durch ein Steuerungsmittel (22) gesteuert ist, welches seine Versorgung beim Vorbeilaufen einer Verpackung in Gang setzt und seine Versorgung beendet, wenn eine Abschnittslänge abgespult ist, und dass die Mittel, welche den Abschnitt am Klebeband wählen, stromabwärts der Mitnahmemittel (A und B) angeordnet sind.
